# EUROPÄISCHE PATENTSCHRIFT

(11) **EP 0 479 983 B1**
(45) Veröffentlichungstag und Bekanntmachung des Hinweises auf die Patenterteilung: **11.01.1995**
(21) Anmeldenummer: 91907547.3
(22) Anmeldetag: 23.04.1991
(51) Int. Cl.: D01G 13/00, D01G 37/00

(54) **VERFAHREN ZUR OPTIMIERUNG DER FASERQUALITÄT**
PROCESS FOR OPTIMIZING YARN QUALITY
PROCEDE POUR L'OPTIMISATION DE LA QUALITE DES FIBRES

(30) Priorität: 25.04.1990 CH 1393/90
(43) Veröffentlichungstag der Anmeldung: 15.04.1992
(73) Patentinhaber: ZELLWEGER LUWA AG, CH-8610 Uster (CH)
(72) Erfinder: TOEDTLI, Sergej, CH-8832 Wollerau (CH)
(74) Vertreter: Ellenberger, Maurice
(86) Internationale Anmeldenummer: CH9100096
(87) Internationale Veröffentlichungsnummer: WO9116480

(56) Entgegenhaltungen:
- EP-A- 362 538
- CH-A- 481 230
- DE-A- 3 335 763
- US-A- 4 100 651

## Beschreibung

Die Erfindung bezieht sich auf ein Verfahren zur Optimierung und Konstanthaltung der Faserqualität bei der automatisierten Mischung von Ballen mit textilen Fasern unterschiedlicher Qualität, gemäss dem Oberbegriff des Anspruchs 1.

Automatische Ballenabtragmaschinen sind bereits bekannt (z.B. Vom Typ UNIFLOC der Firma Rieter AG). Nachteilig ist aber deren fehlende Steuerung während des einmal programmierten Abtrag- und Mischvorgangs. Die Überprüfung ob eine gewünschte Faserqualität erreicht worden ist, kann erst nach erfolgter Mischung (von beispielsweise bis zu 100 Ballen) erfolgen und lässt somit keine Korrektur während des Mischvorgangs zu.

Hier will die Erfindung Abhilfe schaffen. Der Erfindung liegt die Aufgabe zugrunde, ein Verfahren zur Optimierung und Konstanthaltung der Faserqualität bei der automatisierten Mischung von Ballen mit textilen Fasern unterschiedlicher Qualität zu schaffen, welches eine laufende Überprüfung des aktuellen Mischresultats und Korrektur auf einen, bzw. mehrere vorgegebene Sollwerte ermöglicht.

Die Erfindung löst die gestellte Aufgabe mit einem Verfahren, welches die Merkmale des Anspruchs 1 aufweist, sowie einer Vorrichtung zur Durchführung des Verfahrens, welche die Merkmale des Anspruchs 11 aufweist.

Die durch die Erfindung erreichten Vorteile sind im wesentlichen darin zu sehen, dass dank des erfindungsgemässen Verfahrens eine "on-line" Optimierung bei der automatisierten Mischung von Ballen mit textilen Fasern unterschiedlicher Qualität erfolgt.
Ballen schlechter Qualität und Ballen guter Qualität können dabei auf kontrollierte Weise - aufgrund von gerechneten und gemessenen Werten - zu einem Fasermaterial mittlerer Qualität gemischt werden. Der Mittelwert der Mischung bleibt konstant und variiert nicht mit dem momentanen Mittelwert aller Ballen, was schliesslich zu einer konstanten Faserqualität führt.

Beim erfindungsgemässen Verfahren wird die Qualität der Fasern eines Ballens nicht nur einmal gemessen, wie bei den Verfahren gemäss dem Stand der Technik, sondern jeder Ballen wird Schicht um Schicht gemessen, wodurch Streuungen der Qualität innerhalb eines einzelnen Ballens besser berücksichtigt werden.

Ein Ausführungsbeispiel der Erfindung, welches zugleich das Funktionsprinzip erläutert, ist in der Zeichnung dargestellt und wird im folgenden näher beschrieben.
Fig. 1 zeigt eine schematische Darstellung einer Vorrichtung zur Durchführung des erfindungsgemässen Verfahrens; und
Fig. 2 zeigt eine graphische Darstellung des aktuellen, mittels des erfindungsgemässen Verfahrens erzielten Parameterwertes der Mischung.

Die in Fig. 1 schematisch dargestellte Vorrichtung zur Durchführung des erfindungsgemässen Verfahrens besteht im wesentlichen aus einer Ballenabtragvorrichtung 2 mit einem längs eines Transportweges 3 beweglich angeordneten Faser-Abtragorgans 4, einer am Abtragorgan 4 angebrachten Probeentnahmevorrichtung 6, die über ein Fasermuster-Transportsystems 13, z.B. in Form eines mechanischen Förderbandes oder eines pneumatischen Rohrtransportsystems, mit einem automatischen Mess- und Steuergerät 5 verbunden ist.
Das Abtragorgan 4 ist über ein Faser-Transportsystem 14 mit dem Mischer 7 verbunden. Die zu mischenden Ballen mit textilen Fasern unterschiedlicher Qualität 1ₐ,...1ₖ,...1ₙ sind beidseitig längs des Transportweges 3 des Faser-Abtragorgans 4 der Ballenabtragvorrichtung 2 angeordnet.

Das Faser-Abtragorgan 4 wird dabei vom Mess- und Steuergerät 5 von einem Ballen zum anderen verschoben um die für eine gewünschte Faserqualität erforderlichen Mengen und Qualitäten unterschiedlicher Fasern von den einzelnen Ballen 1ₐ,...1ₖ,...1ₙ abzutragen und dem Mischer 7 zuzuführen.

Anlässlich der Abtragung der Fasern wird mittels der am Abtragorgan 4 angebrachten Probeentnahmevorrichtung 6 dem jeweils bearbeiteten Ballen 1ₖ eine Faserprobe entnommen und über das Fasermuster-Transportsystems 13 zum automatischen Mess- und Steuergerät 5 transportiert und dort analysiert. Die zu analysierende Faserprobe wird vorzugsweise an der dem Abtragorgan 4 zugewandten Oberfläche des jeweils bearbeiteten Ballens 1ₖ entnommen.

Als Beispiele für typischerweise im Mess- und Steuergerät 5 zu verwendende textile Analysegeräte können die Fasermessstrassen (HVI) der Firmen Spinlab Inc. oder Motion Control Inc. angeführt werden. Diese Analysegeräte müssen allerdings, um für das erfindungsgemässe Verfahren Verwendung finden zu können, vollständig automatisiert sein, so dass auch die Mustervorbereitung und der Mustertransport vollautomatisch erfolgen. Die Anpassung dieser in der Textilanalytik bekannten Geräte an einen vollautomatisierten Betrieb, wie er im erfindungsgemässen Verfahren stattfindet, kann vom durchschnittlichen Fachmann mit den üblichen Kenntnissen durchgeführt werden und ist deshalb hier nicht näher beschrieben.

Die Qualitätsparameter der einzelnen Ballen 1ₐ,...1ₖ,...1ₙ können erstmals entweder vor dem Mischvorgang in konventioneller Weise ermittelt und in den Speicher 8 des Mess- und Steuergeräts 5 gefüttert werden. Es kann aber auch in einem ersten Lauf des Abtragorgans 4 über sämtliche Ballen 1ₐ,...1ₖ,...1ₙ je ein Muster mittels der Probeentnahmevorrichtung 6 entnommen und dem Mess- und Steuergerät 5 zugeführt, analysiert und die ermittelten Daten im Speicher 8 abgelegt werden.

Damit die Vorrichtung in Betrieb genommen werden kann muss lediglich noch die gewünschte Faserqualität der herzustellenden Fasermischung (in Form von Maximal- und Minimalwerten) in den Speicher 8 des Mess- und Steuergeräts 5 eingegeben werden.

Die Steuerung des Abtragorgans 4 erfolgt nun in der Weise, dass das Mess- und Steuergeräts 5 aufgrund der gespeicherten Qualitätsparameter der einzelnen Ballen 1ₐ,...1ₖ,...1ₙ, sowie des gewünschten Sollwerts für die zu erzielende Fasermischung aufgrund von im Speicher 8 vorhandenen, geeigneten Algorithmen ein Abtrag-Programm errechnet und dieses durch geeignete Steuerung des Abtragorgans 4 über die Datenleitung 9 ausführen lässt.

Ein solcher Algorithmus kann beispielsweise folgende Schritte umfassen:
a) Berechnung der Mengenanteile jedes Ballens um die geforderten Sollwerte zu erreichen;
b) Fasern abtragen mittels Abtragorgan 4;
c) Fasermuster entnehmen mittels Probeentnahmevorrichtung 6;
d) Kontrolle ob Werte des Fasermusters mit denjenigen von in Schritt a) verwendeten übereinstimmen. Wenn nicht: Werte im Speicher 8 des Mess- und Steuergeräts 5 korrigieren und wieder bei Schritt a) beginnen;
e) Wenn am Ausgang des Mischers 7 eine weitere Probeentnahmevorrichtung 16 installiert ist, in grösseren Abständen Fasermuster entnehmen und mit den Sollwerten vergleichen. Stimmen diese nicht überein, so wird die Berechnungsart von Schritt a) korrigiert und Schritt a) neu ausgeführt.

Vorzugsweise erfolgt die Steuerung des Abtragorgans 4 über eine digitale Schnittstelle 12 (typischerweise RS232, V24, RS485 oder LAN), welche den Standort und die jeweilige Höhe der einzelnen Ballen 1ₐ,...1ₖ,...1ₙ sowie die vorausberechnete Menge des abzutragenden Fasermaterials überträgt.

Die Überlegenheit des erfindungsgemässen Verfahrens liegt nun darin begründet, dass die im Speicher 8 des Mess- und Steuergeräts 5 eingegebenen Qualitätsparameter der einzelnen Ballen 1ₐ,...1ₖ,...1ₙ laufend nachgeführt werden können, so dass Qualitätsunterschiede im einzelnen Ballen voll erfasst und im Mischungs-Algorithmus berücksichtigt werden können.

Dabei ist es möglich nicht nur einen einzigen, sondern mehrere Faserparameter, vorzugsweise Länge, Dicke, Reifegrad und Festigkeit der Einzelfasern, zu analysieren und zu überwachen.

Die Optimierung der einzelnen Faserparameter erfolgt derart, dass das Mess- und Steuergerät 5 aufgrund der laufend ermittelten tatsächlichen Faserqualitäten und Fasermengen, welche diese Qualität aufweisen, mittels geeigneter Algorithmen die theoretische Faserqualität der laufend erzielten Mischung errechnet und mit vorgegebenen Sollwerten (Maximallimite 10 und Minimallimite 11) vergleicht und falls notwendig durch Abänderung des ursprünglich errechneten Abtrag-Programms korrigiert (siehe Fig. 2).
Die laufend durchgeführten Vergleichsmessungen der Faserparameter können optisch dargestellt (siehe Fig. 2) und/oder zu akustischen Signalen verarbeitet werden, welche dann eine manuelle Steuerung der Ballenabtragvorrichtung 2 ermöglichen. Es ist aber auch möglich diese Vergleichsmessungen zur automatischen Steuerung der Ballenabtragvorrichtung 2 zu verwenden.

Sowohl die manuelle, als auch die automatische Steuerung des Mischvorgangs erlaubt eine laufende Optimierung des Betriebs der Ballenabtragvorrichtung 2.

Das Mess- und Steuergerät 5 kann auch dazu benutzt werden mehrere Ballenabtragvorrichtungen 2 (in Fig. 2 sind beispielhaft zwei Abtragstrassen dargestellt) zu überwachen und zu steuern.

## Patentansprüche

1. Verfahren zur Optimierung und Konstanthaltung der Faserqualität bei der automatisierten Mischung von Ballen mit textilen Fasern unterschiedlicher Qualität, dadurch gekennzeichnet, dass
a) Ballen unterschiedlicher Qualität (1ₐ,...1ₖ,...1ₙ) in den Transportweg (3) eines Faserflocken-Abtragorgans (4) einer Ballenabtragvorrichtung (2) gebracht werden,
b) dem jeweils vom Abtragorgan (4) bearbeiteten Ballen (1ₖ) automatisch eine Faserprobe entnommen und in einem Mess- und Steuergerät (5) automatisch analysiert wird,
c) die im Schritt b) gemessenen Analysenwerte laufend von einem Programm im Mess- und Steuergerät (5) mit Sollwerten verglichen werden, und
d) die laufend in Schritt c) durchgeführten Vergleichsmessungen zur Beibehaltung der Mischungswerte verwendet werden, indem die Ballenabtragvorrichtung (2) angewiesen wird von den entsprechenden Ballen unterschiedlicher Qualität (1ₐ,...1ₖ,...1ₙ) entsprechende Mengen an textilem Fasermaterial abzutragen.

2. Verfahren nach Anspruch 1, dadurch gekennzeichnet, dass die Faserprobe an der dem Abtragorgan (4) zugewandten Oberfläche des jeweils bearbeiteten Ballens (1ₖ) entnommen wird.

3. Verfahren nach Anspruch 1 oder 2, dadurch gekennzeichnet, dass die unterschiedlichen Qualitätsparameter der einzelnen Ballen (1ₐ,...1ₖ,...1ₙ) vor Beginn des Verfahrens in einem Speicher (8) des Mess- und Steuergerätes (5) gespeichert werden.

4. Verfahren nach einem der Ansprüche 1 bis 3, dadurch gekennzeichnet, dass die Analyse der entnommenen Faserproben die Ermittlung mehrerer Fasereigenschaften, vorzugsweise der Länge und Dicke der Einzelfasern, umfasst.

5. Verfahren nach einem der Ansprüche 1 bis 4, dadurch gekennzeichnet, dass die in Schritt c) laufend durchgeführten Vergleichsmessungen optisch dargestellt und/oder zu akustischen Signalen verarbeitet werden, welche eine manuelle Steuerung der Ballenabtragvorrichtung (2) ermöglichen.

6. Verfahren nach einem der Ansprüche 1 bis 4, dadurch gekennzeichnet, dass die in Schritt c) laufend durchgeführten Vergleichsmessungen zur automatischen Steuerung der Ballenabtragvorrichtung (2) verwendet werden.

7. Verfahren nach einem der Ansprüche 1 bis 6, dadurch gekennzeichnet, dass die Steuerung des Abtragorgans (4) über eine digitale Schnittstelle (12) erfolgt, welche den Standort und die jeweilige Höhe der einzelnen Ballen (1ₐ,...1ₖ,...1ₙ) sowie die vorausberechnete Menge des abzutragenden Fasermaterials umfasst.

8. Verfahren nach einem der Ansprüche 1 bis 7, dadurch gekennzeichnet, dass die in Schritt b) gemessenen Analysenwerte mit einer Maximallimite (10) und einer Minimallimite (11) verglichen werden.

9. Verfahren nach einem der Ansprüche 1 bis 8, dadurch gekennzeichnet, dass das vom Abtragorgan (4) dem jeweiligen Ballen (1ₖ) entnommene Fasermaterial über ein Faser-Transportsystem 14 einem Mischer (7) zugeführt und dort gemischt wird.

10. Verfahren nach einem der Ansprüche 1 bis 9, dadurch gekennzeichnet, dass der im Mischer (7) entstehenden Fasermischung mittels einer am Ausgang des Mischers (7) angebrachten Probeentnahmevorrichtung (16) Faserproben entnommen und dem Mess- und Steuergerät (5) zur Analyse und Auswertung zugeführt werden.

11. Vorrichtung zur Durchführung des Verfahrens nach einem der Ansprüche 1 bis 10 mit einer Ballenabtragvorrichtung (2) mit einem längs eines Transportweges (3) beweglich angeordneten Abtragorgans (4), gekennzeichnet durch eine am Abtragorgan (4) angebrachte Probeentnahmevorrichtung (6) und einem automatischen Mess- und Steuergerät (5).

12. Vorrichtung nach Anspruch 11, dadurch gekennzeichnet, dass zwischen der Probeentnahmevorrichtung (6) und dem automatischen Mess- und Steuergerät (5) ein Fasermuster-Transportsystems 13, vorzugsweise in Form eines mechanischen Förderbandes oder eines pneumatischen Rohrtransportsystems, vorgesehen ist.

13. Vorrichtung nach einem der Ansprüche 10 bis 12, dadurch gekennzeichnet, dass zusätzlich ein Mischer (7) vorgesehen ist, dem über ein Faser-Transportsystem (14) das vom Abtragorgan (4) dem jeweiligen Ballen (1ₖ) entnommene Fasermaterial zugeführt wird.

14. Vorrichtung nach Anspruch 13, dadurch gekennzeichnet, dass am Ausgang des Mischers (7) eine weitere Probeentnahmevorrichtung (16) vorgesehen ist.

## Claims

1. Method for optimizing and maintaining a constant level of fibre quality in the automated mixing of bales of textile fibres of differing quality characterized in that
a) bales of differing quality (1ₐ ... 1ₖ ... 1ₙ) are incorporated in the transport path (3) of a fibre flock stripping element (4) of a bale stripping device (2),
b) a fibre specimen is taken from each of the bales (1ₖ) processed by the stripping element (4) and automatically analysed in a measurement and control device (5),
c) the analysis values measured in step b) are continuously compared with set-point values by a program in the measurement and control device (5), and
d) the comparison measurements continuously executed in step c) are used to maintain the mix values by instructing the bale stripping device (2) to take appropriate amounts of textile fibre material from the appropriate bales of differing quality (1ₐ ... 1ₖ ... 1ₙ).

2. Method in accordance with claim 1 characterized in that the fibre specimen is taken from the surface facing the stripping element (4) of the bale currently being processed (1ₖ).

3. Method in accordance with claim 1 or 2 characterized in that the differing quality parameters of the individual bales (1ₐ ... 1ₖ ... 1ₙ) are stored in a memory (8) in the measurement and control device (5) before the start of the process.

4. Method in accordance with one of the claims 1 to 3 characterized in that the analysis of the fibre specimens taken embraces the determination of a number of fibre properties, preferably the length and thickness of the individual fibres.

5. Method in accordance with one of the claims 1 to 4 characterized in that the comparison measurements executed continuously in step c) are displayed optically and/or processed to give acoustic signals which permit the manual control of the bale stripping device (2).

6. Method in accordance with one of the claims 1 to 4 characterized in that the comparison measurements executed continuously in step c) are used for automatic control of the bale stripping device (2).

7. Method in accordance with one of the claims 1 to 6 characterized in that control of the stripping element (4) is effected through a digital interface (12) which incorporates the location and the current height of the individual bales (1ₐ ... 1ₖ ... 1ₙ) and the previously calculated quantity of fibre material to be stripped.

8. Method in accordance with one of the claims 1 to 7 characterized in that the analysis values measured in step b) are compared with a maximum limit (10) and a minimum limit (11).

9. Method in accordance with one of the claims 1 to 8 characterized in that the fibre material taken by the stripping element (4) from the current bale (1ₖ) is supplied by a fibre transport system 14 to a mixer (7) where it is mixed.

10. Method in accordance with one of the claims 1 to 9 characterized in that fibre specimens are taken from the fibre mix created in the mixer (7) by means of a sampling device (16) mounted on the output from the mixer (7) and passed to the measurement and control device (5) for analysis and evaluation.

11. Device for the implementation of the method in accordance with one of the claims 1 to 10 with a bale stripping device (2) with a stripping element (4) mounted to allow movement along a transport path (3), characterized in that it incorporates a sampling device (6) mounted on the stripping element (4) and an automatic measurement and control device (5).

12. Device in accordance with claim 11 characterized in that a fibre specimen transport system 13, preferably in the form of a mechanical conveyor belt or a pneumatic pipe transport system is provided between the sampling device (6) and the automatic measurement and control device (5).

13. Device in accordance with one of the claims 10 to 12 characterized in that a mixer (7) is additionally provided to which the fibre material taken from the current bale (1ₖ) by the stripping element (4) is supplied via a fibre transport system (14).

14. Device in accordance with claim 13 characterized in that a further sampling device (16) is provided at the output from the mixer (7).

## Revendications

1. Procédé pour optimiser et maintenir constante la qualité des libres lors du mélange automatisé de balles de libres textiles de qualité différente, caractérisé en ce que
a) on achemine des balles de qualité différente (1ₐ, ...1ₖ, ...1ₙ) dans le trajet de transport (3) d'un organe d'enlèvement de flocons de fibres (4) d'un dispositif d'enlèvement de balles (2),
b) on prélève un échantillon de fibres de chaque balle (1ₖ) traité par l'organe d'enlèvement (4) et qu'on l'analyse automatiquement dans un appareil de mesure et de commande (5),
c) les valeurs d'analyse mesurées à l'étape b) sont comparées continuellement par un programme dans l'appareil de mesure et de commande (5) avec des valeurs de consigne, et
d) les mesures de comparaison effectuées continuellement à l'étape c) sont utilisées pour conserver les valeurs de mélange, en donnant l'instruction au dispositif d'enlèvement de balles (2) d'enlever des balles correspondantes de qualité différente (1ₐ, ...1ₖ, ...1ₙ) des quantités correspondantes de matériau de fibres textiles.

2. Procédé selon la revendication 1, caractérisé en ce que l'échantillon de fibres est prélevé à la surface orientée vers l'organe d'enlèvement (4) de la balle (1ₖ) traité respectivement.

3. Procédé selon la revendication 1 ou 2, caractérisé en ce que les différents paramètres de qualité des diverses balles (1ₐ, ...1ₖ, ...1ₙ) sont stockés avant le début du procédé dans une mémoire (8) de l'appareil de mesure et de commande (5).

4. Procédé selon l'une des revendications 1 à 3, caractérisé en ce que l'analyse des échantillons de fibres prélevés comprend la détection de plusieurs caractéristiques de libres, de préférence la longueur et l'épaisseur des libres individuelles.

5. Procédé selon l'une des revendications 1 à 4, caractérisé en ce que les mesures de comparaison effectuées continuellement à l'étape c) sont représentes optiquement et/ou sont transformées en des signaux acoustiques qui permettent une commande manuelle du dispositif d'enlèvement de balles (2).

6. Procédé selon l'une des revendications 1 à 4, caractérisé en ce que les mesures de comparaison effectuées continuellement à l'étape c) sont utilisées pour la commande automatique du dispositif d'enlèvement de balles (2).

7. Procédé selon l'une des revendications 1 à 6, caractérisé en ce que la commande de l'organe d'enlèvement (4) est effectué par une interface numérique (12) qui comprend l'emplacement et la hauteur respective des différentes balles (1ₐ, ...1ₖ, ...1ₙ) ainsi que la quantité calculée à l'avance du matériau de libres à enlever.

8. Procédé selon l'une des revendications 1 à 7, caractérisé en ce que les valeurs d'analyse mesurées à l'étape b) sont comparées à une limite maximale (10) et une limite minimale (11).

9. Procédé selon l'une des revendications 1 à 8, caractérisé en ce que le matériau de fibres enlevé par l'organe d'enlèvement (4) de la balle respective (1ₖ) est amené par un système de transport de fibres (14) à un dispositif de mélange (7) et y est mélangé.

10. Procédé selon l'une des revendications 1 à 9, caractérisé en ce qu'on prélève du mélange de fibres produit dans le dispositif de mélange (7) au moyen d'un dispositif de prélèvement d'échantillons (16) disposé à la sortie du dispositif de mélange (7) des échantillons de libres qui sont amenés à l'appareil de mesure et de commande (5) pour l'analyse et l'exploitation.

11. Dispositif pour la mise en oeuvre du procédé selon l'une des revendications 1 à 10 avec un dispositif d'enlèvement de balles (2) comprenant un organe d'enlèvement (4) disposé mobile le long d'un trajet de transport (3), caractérisé par un dispositif de prélèvement d'échantillons (6) installé à l'organe d'enlèvement (4) et un appareil de mesure et de commande automatique (5).

12. Dispositif selon la revendication 11, caractérisé en ce qu'il est prévu entre le dispositif de prélèvement d'échantillons (6) et l'appareil automatique de mesure et de commande (5) un système de transport d'échantillons de libres (13), de préférence sous la forme d'une courroie de transport mécanique ou d'un système de transport pneumatique à tube.

13. Dispositif selon l'une des revendications 10 à 12, caractérisé en ce qu'il est prévu additionnellement un dispositif de mélange (7) auquel on fait parvenir par un système de transport de fibres (14) le matériau de fibres prélevé par l'organe d'enlèvement (4) de la balle respective (1ₖ).

14. Dispositif selon la revendication 13, caractérisé en ce qu'il est prévu à la sortie du dispositif de mélange (7) un dispositif de prélèvement d'échantillons (16) additionnel.
